# FASCICULE DE BREVET EUROPEEN

(11) **EP 2 173 643 B1**
(45) Date de publication et mention de la délivrance du brevet: **19.06.2013**
(21) Numéro de dépôt: 08786633.1
(22) Date de dépôt: 30.07.2008
(51) Int. Cl.: B65D 90/24, B65D 90/50

(54) **CAPOT DE SECURITE ET ENSEMBLE DE RETENTION POUR PRODUITS CHIMIQUES**
SICHERHEITSABDECKUNG UND RÜCKHALTEANORDNUNG FÜR CHEMISCHE PRODUKTE
SAFETY COVER AND RETENTION ASSEMBLY FOR CHEMICAL PRODUCTS

(30) Priorité: 30.07.2007 FR 0705564
(43) Date de publication de la demande: 14.04.2010
(73) Titulaire: GMT, 84000 Avignon (FR)
(72) Inventeur: MACHOU, Yves, F-30400 Villeneuve lès Avignons (FR)
(86) Numéro de dépôt international: PCT/EP2008/060000
(87) Numéro de publication internationale: WO 2009/016203

(56) Documents cités:
- EP-A- 1 736 614
- DE-A1- 2 430 424
- DE-A1-102004 026 558
- FR-A1- 2 743 790
- US-A- 5 092 251
- US-B1- 6 305 131

## Description

L'invention concerne un capot ou couvercle de sécurité, selon le préambule de la revendication 1, adapté pour couvrir une cuve de réception de liquide ou gel (semi-liquide) chimique potentiellement inflammable placée sous un dispositif contenant de tels produits chimiques (citerne, transformateur électrique, en particulier) ainsi qu'un ensemble de rétention à extinction comprenant une cuve de réception en particulier de ces produits dangereux pouvant couler du dispositif.

Dans ce qui suit, on traite du cas des transformateurs ; mais les citernes à produits chimiques sont de la même manière concernées. Les situations les concernant sont d'ailleurs similaires.

Le transformateur est un appareil qui sert essentiellement à modifier la tension d'un courant électrique. Cette conversion produit une grande quantité de chaleur qui doit être dissipée. L'immersion des noyaux et des enroulements dans un fluide assure un refroidissement efficace. Ce fluide doit non seulement être un bon caloporteur mais également un bon isolant électrique (diélectrique). Tels sont l'huile minérale et plus généralement les PCB.

On sait qu'il ne faut pas installer un transformateur dans un endroit exposé à des conditions telles que circulation routière, atmosphère corrosive ou chaleur élevée. Sur le placer autour du transformateur il ne doit pas y avoir d'avaloir pour éviter qu'une éventuelle fuite de fluide se transforme, par le réseau d'égouts, en rejet dans le milieu naturel.

Aussi a-t-on déjà proposé qu'une cuve soit placée sous le transformateur pour recueillir les fuites liquides typiquement, à base d'hydrocarbures pouvant s'écouler du transformateur, le capot de protection qui la recouvre comprenant quant à lui, typiquement, des lamelles rapprochées, pentues, réservant entre elles un espace assurant au produit coulant un accès à cette cuve.

Un tel système d'extinction pour fosse de rétention d'huile polluante a été mis au point et commercialisé par la société demanderesse, la société GMT, depuis 1996.

Ce type de système est constitué, en référence aux figures 1 et 2, d'un capot 101 comprenant des lamelles 102 rapprochées, pentues réservant entre elles un espace 103 assurant auxdits produits coulants un accès à la cuve 104 tout en évitant une alimentation suffisante en oxygène pour permettre d'entretenir une combustion des huiles si ces dernières devaient prendre feu. En référence aux figures 2 et 3, chaque lamelle 102 est réalisée en tôle pliée de manière à former un profilé comprenant une partie supérieure 105 bordée sur ses côtés longitudinaux de deux éléments sensiblement verticaux 106 de hauteurs différentes pour créer l'inclinaison de la lamelle. Lesdits éléments verticaux 106 sont repliés dans leur partie inférieure dans une même direction pour former des pattes d'appui 107 globalement horizontales, la patte d'appui 107 de l'élément vertical 106 le plus haut prenant appui sur la patte d'appui 107 de l'élément vertical de plus bas.

Une sécurité accrue peut toutefois être recherchée. Et on peut viser cela tant vis-à-vis de l'environnement que des opérateurs d'entretien.

On connait également le document FR 2 743 790 qui décrit un couvercle de sécurité pour bac de rétention afin d'éviter l'incendie lors d'évacuation urgente ou accidentelle de liquide inflammable. Ledit couvercle comporte une partie centrale comportant une double pente et deux parois latérales verticales solidaires d'un réceptacle à double pente. Les parois verticales comportent à leurs extrémités inférieures des orifices débouchant dans un sas constitué par le volume délimité par la partie centrale à double pente et le réceptacle à double pente.

Ce type de couvercle de sécurité ne permet pas une évacuation suffisamment rapide du liquide ni une extinction complète du liquide lorsque ce dernier prend feu.

Des difficultés apparaissent alors pour définir des solutions fiables, peu onéreuses, aisées d'entretien et réellement efficaces.

Pour tenir compte de ces contraintes et tendre vers cette sécurité, il est proposé un capot de sécurité adapté pour couvrir une cuve de réception en particulier de produits chimiques inflammables coulants placée sous un dispositif contenant de tels produits, tel un transformateur électrique, le capot comprenant des lamelles rapprochées, pentues réservant entre elles un espace assurant auxdits produits coulants un accès à la cuve ; ledit capot est remarquable en ce que chaque lamelle comporte deux pentes descendantes s'étendant de part et d'autre d'une ligne de pliure haute dite ligne de crête, l'extrémité inférieure d'une première pente d'une lamelle étant repliée vers le bas pour former un flan globalement vertical dont l'extrémité inférieure est repliée vers l'intérieur, c'est-à-dire vers la ligne de crête, pour former une patte globalement horizontale dite extrémité d'appui et l'extrémité inférieure de la seconde pente de ladite lamelle étant repliée vers le bas pour former un flan globalement vertical, de hauteur sensiblement égale à la hauteur du flan vertical, et dont l'extrémité inférieure est repliée vers l'extérieur pour former une patte globalement horizontale dite extrémité d'appui de telle manière que l'extrémité d'appui d'une première lamelle soit apte à prendre appui sur l'extrémité d'appui du bord longitudinal d'une lamelle adjacente en formant un espace pour favoriser un écoulement rapide des produits vers la cuve.

On obtiendra ainsi un ensemble de rétention à extinction des plus performants.
Un autre objet de l'invention concerne un ensemble de rétention à extinction en particulier pour produit chimique coulant, tels des hydrocarbures provenant d'un transformateur électrique, cet ensemble comprenant une cuve de réception de ce/ces produit (s) pouvant couler d'un dispositif et un capot à placer entre ce dispositif et la cuve, le capot comprenant des lamelles rapprochées, pentues réservant entre elles un espace étroit assurant audit produit un accès à la cuve, remarquable en ce que le capot est celui selon l'invention.

Une description encore plus détaillée de l'invention suit, en référence à un exemple d'application pour transformateur électrique, et sur la base des dessins annexés dans lesquels :
- la figure 1 est une vue de dessus d'un système d'extinction de l'art antérieur comportant des lamelles inclinées,
- le figure 2 est une vue en coupe longitudinale suivant l'axe II-II' de la figure 1,
- la figure 3 est une vue en coupe d'une lamelle de l'art antérieur représenté sur les figures 1 et 2,
- la figure 4 montre schématiquement en coupe verticale un capot compatible avec l'invention (coupe I-II fig.5), avec représentation uniquement partielle des lamelles ;
- la figure 5 est une vue de dessus (flèche II fig.4), également avec représentation partielle des lamelles,
- la figure 6 montre l'agrandissement de la zone III fig.4,
- la figure 7 montre en coupe verticale un ensemble de rétention à extinction compatible avec l'invention,
- la figure 8 montre une variante de la fig.7, la figure 9 étant une vue perpendiculaire à la précédente (flèche VI fig.8, dans le sens de la longueur des lamelles).

Figure 4, le capot de sécurité 1 comprend un cadre rectangulaire 3 qui est avantageusement métallique et sur lequel sont posées une série de lamelles transversales pentues 5 disposées immédiatement côte à côte et qui sont avantageusement également métalliques.

Il est bien évident que les lamelles 5 pourront s'étendre longitudinalement sans pour autant sortir du cadre de l'invention.

Comme le cadre périphérique 3 sur lequel elles reposent à leurs extrémités, ces lamelles 5 sont allongées suivant une direction générale transversale 5a. Elles présentent une surface supérieure à pentes multiples 15a, 15b pour favoriser l'écoulement du diélectrique, à base d'hydrocarbures (inflammables), pouvant fuir d'un transformateur 7 placé au-dessus.

Dans cet exemple particulier de réalisation, chaque lamelle 5 comporte deux pentes 15a et 15b descendantes s'étendant de part et d'autre d'une ligne de pliure haute dite ligne de crête 45 confondue avec la direction générale transversale 5a.

Plus bas, les lamelles 5, qui sont réalisées ici comme un profilé plié vers le bas au niveau d'une ligne de pliure haute confondue avec leur direction générale transversale 5a, présentent des extrémités d'appuis 25a, 25b pliées en cornières pour un meilleur appui.

L'extrémité inférieure d'une première pente 15a d'une lamelle 5 est repliée vers le bas pour former un flan 12a globalement verticale dont l'extrémité inférieure est repliée vers l'intérieur, c'est-à-dire vers la ligne de crête, pour former une patte globalement horizontale dite extrémité d'appui 25a.

L'extrémité inférieure de la seconde pente 15b de ladite lamelle 5 est repliée vers le bas pour former un flan 12b globalement vertical, de hauteur sensiblement égale à la hauteur du flan vertical 12a, et dont l'extrémité inférieur est repliée vers l'extérieur, c'est-à-dire dans la direction opposée à la ligne de crête 45, pour former une patte globalement horizontale dite extrémité d'appui 25b.

Ainsi, le bord longitudinal d'une première lamelle 5, et plus précisément son extrémité d'appui 25a, est apte à prendre appui sur l'extrémité d'appui 25b du bord longitudinal d'une lamelle adjacente 5.

A ces endroits, deux lamelles adjacentes sont séparées, suivant-leur direction commune d'allongement 5a, par un espace 9 (voir figure 6) relativement étroit, de dimension adaptées à laisser les hydrocarbures s'écouler jusqu'à une cuve 9 que le capot 1 coiffe.

Cet espace est étroit et en forme de chicanes pour ne laisser rentrer que peu d'air, de sorte que l'espace dans la cuve est confiné. Seul un feu couvant est possible.

Accessoirement, chaque lamelle 5 pourra être recouverte d'un matériau à coefficient de friction très bas. On entend par matériau à coefficient de friction ou coefficient de frottement très bas, un matériau dont le coefficient de friction est inférieur ou égal 0.3. Ledit matériau pourra consister par exemple dans un polymère thermoplastique de tétrafluoroéthylène tel que du polytétrafkuoréthylène (PTFE) commercialisé notamment sous les marques Teflon®, Hostalen®, Hostaflon® ou Fluon®.

On va ainsi obtenir un ensemble 10 de rétention à extinction permettant de favoriser une récupération rapide, fiable et écologique de possibles fuites liquides pouvant survenir dans le transformateur 7 placé au-dessus.

On observera que la forme particulière des lamelles à double pente favorise l'écoulement des fuites liquides dans la cuve et procure un écoulement plus rapide que les systèmes à simple pente de l'art antérieur décrits précédemment. En effet, contrairement aux dispositifs de l'art antérieur où un bouchon de liquide peut se former au point le plus bas de la pente de la lamelle contre la paroi de l'élément vertical le plus haut de la lamelle adjacente, la double pente au niveau de l'espace d'écoulement 9 permet un meilleur écoulement du liquide.

La hauteur H1 des lamelles sera favorablement comprise entre 20mm et 30mm. Et la hauteur H2 de leur partie supérieure 35, en forme de toit à plusieurs pentes, sera favorablement comprise entre 10mm et 20mm.

Ces hauteurs ne sont pas limitatives.

Pour favoriser au mieux la rapidité d'écoulement :
- ce toit 35 sera à double pente, avec une unique ligne de crête 45 s'étendant suivant ladite direction d'allongement 5a,
- et de préférence les deux pentes 15a, 15b auront des surfaces identiques.

On limitera ainsi le temps de séjour notamment des hydrocarbures sur les lamelles, diminuant d'autant les risques de départ de feu.

A hauteurs égales, un toit deux pentes est plus pentu qu'un toit simple pente. Et la rigidité sera importante, permettant de marcher éventuellement dessus, ou de limiter l'épaisseur et donc de rendre les lamelles légères, plus facilement manoeuvrables et peu chères.

La cuve 11 située sous le capot pourra être soit le cuvelage en béton d'une fosse 13 creusée dans le sol 15, soit un bac de rétention placé lui-même dans une telle fosse ou posé sur le sol, en particulier un bac métallique ne se dégradant pas sous l'effet des produits agressifs provenant du dispositif 7 et pouvant s'y déverser.

Un caillebotis 19, de préférence métallique, en appui sur le rebord 3, pourra recouvrir le capot 1. Le rebord montant plus haut que les lamelles 5, on évitera ainsi d'endommager ces lamelles 5. Dans le cas de portée plus importante, une pièce de liaison sera posée transversalement afin de procurer un appui supplémentaire au caillebotis 19 et éviter ainsi tout risque de flambement.

Sur le pourtour de la fosse 13, une ou plusieurs cornières 21 fixées rigidement pourront soutenir un rebord extérieur 23 du cadre 3 du capot, ainsi que, par-dessus, la périphérie du caillebotis 19.

Considérons que le cuvelage de la fosse 13 définit la cuve 11, la mise en place d'un bac de rétention, tel que précité, ne changeant rien à ce qui suit.

La cuve 11 va recevoir des hydrocarbures liquides ayant coulés le long des lamelles pentues 5 du capot, puis des passages 9.

Dans cette cuve 11 sont favorablement placés des moyens 17 détecteur (de conditions) d'inflammation des hydrocarbures présents.

Les moyens détecteurs 27 sont reliés à des moyen 29 d'émission d'un produit actif contre un feu couvant. Il pourra s'agir là d'une ou plusieurs têtes de « sprinkleurs » (diffuseurs) à jet de produit d'extinction pour hydrocarbures (gaz inhibiteur étouffant).
Ce peut être des détecteurs thermiques à température fixe : Une ampoule de liquide thermo-expansible contenant une bulle d'aire éclate lorsque la température de déclenchement de la tête est atteinte, ou tout autre moyen équivalent bien connu de l'homme du métier.

Lorsqu'une ou plusieurs têtes se déclenchent, un système de pompes se met en route afin de ramener le réseau à sa pression de référence. L'action contre un feu couvant est obtenue par le produit diffusé par les « sprinkleurs ».
On pourra ainsi déceler un début de feu couvant. En reliant l'unité, ou chaque unité, 27-29 à des moyens de détection et d'alerte, tels ceux 31-33, on pourra coupler leurs action à une alerte d'un opérateur, chaque unité 27-29 étant porté par un barreau support 30 ancré à la cuve, au-dessus du niveau du moyen de détection 31b (fig.7).

A un (ou éventuellement plusieurs) niveau(x) donné(s) de la cuve, on trouve également des moyens 31 détecteurs de présence d'une présence inappropriée d'hydrocarbures. Ces moyens détecteurs sont reliés à des moyens 33 d'alerte révélant extérieurement une telle présence d'hydrocarbures.

Il s'agit là par une solution simple, relativement peu onéreuse et fiable, de révéler une situation de fuite du transformateur 7, avant que cette situation ne s'aggrave : conditions de feu couvant proches, fuites excessives pour la capacité de la cuve dans le cas de rétention partielle.

Les moyens d'alerte comprendront favorablement un panneau d'alerte visuel 33a se dressant (traits mixtes fig.7) au-dessus du capot 1, sous l'action de moyens mécaniques de liaison entre ledit panneau et le système 31 de détection d'hydrocarbures.

Une telle alerte visuelle par un fanion ou un panneau 33a est conseillée, car permettant d'obtenir simplement l'information à une distance de sécurité appropriée, alors que le transformateur fonctionne.

L'actionnement par le détendeur de présence 31 sera de préférence de type mécanique, solution fiable et peu sensible aux perturbations électromagnétiques.

Une tringlerie pourra relier le détecteur 31 aux moyens d'alerte 33-33a.

Ces moyens d'alerte sont favorablement montés à travers le capot 1, et ici le caillebotis 19.

Sur l'illustration fig.7, une tubulure 31a reliée au détecteur 31 traverse le rebord périphérique 23 du capot, près d'un bord latéral de ce dernier, pour guider vers le haut le panneau 33a si le niveau d'alerte considéré d'hydrocarbure a été atteint dans la cuve.

Les moyens 31 détecteurs de présence de ces hydrocarbures à partir d'un niveau donné comprennent, dans la version illustrée, une membrane polymère 31b placée dans la cuve et qui se dégrade rapidement au contact des hydrocarbures présents (durée pouvant être de quelques secondes).

Si le niveau de ces hydrocarbures l'atteint, elle se rompt et, comme un fusible, libère mécaniquement une tige poussoir, qu'un système de retenue maintenant en retrait jusqu'alors. A travers la tubulure 31a et don à travers le capot (rebord 23 de son cadre), cette tige va pousser vers l'extérieur (le haut) le panneau d'alerte 33a dont l'apparition à l'extérieur de la cuve et du capot 1 vas permettre d'alerter un observateur typiquement situé à quelque mètres.

Le panneau 33a pourra être retenu dans son état rétracté (sous le niveau des lamelles 5) par la compression d'un ressort maintenu ainsi par la tige 31c que retient la membrane 31b. La rupture de la membrane libère le ressort qui pousse vers le haut le panneau 33a et donc le déployé en le faisant apparaître à travers le capot 1, au-dessus.

La solution de la figure 7 peut toutefois être complétée dans sa prise en compte de la détection d'une présence inappropriée de produits dans la cuve, et dans la maintenance du système.

Tel est l'objet de la solution schématisée figure 8-9. On y retrouve la cuve 11, le capot 1, les appuis 21 pour ce dernier.

Le caillebotis 19 peut avoir été maintenu, comme les moyens détecteur 27.

Les moyens 31 détecteurs d'hydrocarbures avec leur membrane sensible 31b sont également présents.

Si le « produit coulant » présent dans la cuve ne contient pas, ou trop peu, d'hydrocarbures, la détection d'une présence inappropriée de ce produit va malgré tout pouvoir ici s'opérer grâce aux moyens détecteurs 35 et 37.

Les moyens détecteurs 35 vont détecter une présence inappropriée, telle une quantité excessive, d'eau dans la cuve. Ils pourront être identiques aux moyens 31, à la nature de la membrane 35b près : elle s'altérera (se rompra) à l'eau. Un même mécanisme à poussoir que celui décrit pour les moyens 31 peut déployer un moyen d'alerte en surface, au-dessus des lamelles, voir du caillebotis, au déclenchement des moyens détecteur 35.

A côté, on voit les moyens détecteur 37 qui peuvent détecter un niveau de produit dans la cuve. Un flotteur 37b détecte ce niveau.

Dans les trois cas (détecteur 31, 35, 37), on retrouve un mécanisme de déploiement d'un moyen d'alerte visuel, ici propre à chaque détecteur, qui peut être identique à celui 33 (ou 33a) déjà présenté. Ainsi, à la rupture de la membrane 35b, une tringlerie libérée par cette rupture peur poussé vers le haut un panneau 39a.

De la même manière, une montée de produit au-delà d'un niveau limite prédéterminé fait apparaître le panneau 41a au-dessus du corps 43a.

Que tout ou partie des détecteurs 31, 35, 37 soient prévus, ces ensembles comprenant les moyens (panneaux) d'alerte seront de préférence montés sur un boîtier intermédiaire 145 disposé localement à l'endroit d'une lamelle.

Ainsi, localement une seul lamelle 50 peut être interrompue avec, à la place, le boitier 145, ou surmonté par un tel boîtier. Au-dessus peuvent se dresser le/les panneaux d'alerte ;au-dessous plongent les détecteurs 31b, 35b, 37b. Avec ce montage commun, on pourra intervenir sur les moyens détecteur et d'alerte individuellement, depuis le dessus de la cuve, et ce d'autant plus si ces derniers sont décalés latéralement, là où la cuve et les lamelles (voir première lamelle 50, fig.8-9) débordent latéralement au-delà des limites périphériques du dispositif 7 qui ne gênera alors pas pour l'intervention.

Le boîtier 145 et/ou chaque système de détection et moyen d'alerte sera de préférence démontable vis-à-vis du reste du capot, et en particulier des lamelles 5. Une Structure peut raccorder le boitier au cadre 3 et le soutenir. Le boîtier peut être traversé par chacun des détecteurs dont le corps supérieur (à l'intérieur duquel est monté mobile le panneau d'alerte concerné) repose de façon démontable sur le fond 145a du boîtier 145.

Les moyens détecteur 31b, 35b, 37, permettent de révéler plusieurs situations à risques. Ainsi, pour le cas des transformateurs, on prendra de cette manière en compte la présence d'hydrocarbures légers (flottant sur l'eau par exemple), d'hydrocarbures lourds et d'excès d'eau, en conséquence.

On notera encore la possibilité d'équiper le/les systèmes retenus (levier - bielles - tiges) de liaison avec les pièces visuelles (panneau d'alerte concerné 39a, 41a...) de contacts électriques bien que cela soit déconseillé sur les installations haute tension. Ces contacts pourront si nécessaire, à leur fermeture et/ou ouverture, actionner électriquement un récepteur d'alerte à déclenchement électrique, tel qu'un signal lumineux dans une salle de contrôle par exemple.

## Revendications

1. Capot de sécurité adapté pour couvrir une cuve (11) de réception en particulier de produits chimiques inflammables coulants placée sous un dispositif contenant de tels produits, tel un transformateur électrique, le capot comprenant des lamelles rapprochées, pentues (5) réservant entre elles un espace (9) assurant auxdits produits coulants un accès à la cuve (11), ***caractérisé* en ce que** chaque lamelle (5) comporte deux pentes (15a,15b) descendantes s'étendant de part et d'autre d'une ligne de pliure haute dite ligne de crête (45), l'extrémité inférieure d'une première pente (15a) d'une lamelle (5) étant repliée vers le bas pour former un flan (12a) globalement vertical dont l'extrémité inférieure est repliée vers l'intérieur, c'est-à-dire vers la ligne de crête (45), pour former une patte globalement horizontale dite extrémité d'appui (25a) et l'extrémité inférieure de la seconde pente (15b) de ladite lamelle (5) étant repliée vers le bas pour former un flan (12b) globalement vertical, de hauteur sensiblement égale à la hauteur du flan vertical (12a), et dont l'extrémité inférieure est repliée vers l'extérieur pour former une patte globalement horizontale dite extrémité d'appui (25b) de telle manière que l'extrémité d'appui (25a) d'une première lamelle (5) soit apte à prendre appui sur l'extrémité d'appui (25b) du bord longitudinal d'une lamelle adjacente (5) en formant un espace (9) pour favoriser un écoulement rapide des produits vers la cuve (11).

2. Capot selon la revendication 1, ***caractérisé* en ce que** les pentes (15a, 15b) de chaque lamelle (5) présentent des surfaces identiques.

3. Capot selon l'une quelconque des revendications 1 ou 2, **caractérisé en ce que** les lamelles (5) sont métalliques.

4. Capot selon l'une quelconque des revendications 1 à *3,* ***caractérisé* en ce que** chaque lamelle (5) est recouverte d'un matériau dont le coefficient de friction est inférieur ou égal à 0,3.

5. Capot selon la revendication 4, ***caractérisé* en ce que** ledit matériau consiste dans un polymère thermoplastique de tétrafluoroéthylène.

6. Capot selon l'une des revendications précédentes, ***caractérisé* en ce qu'**il est traversé par des moyens d'alerte (33, 33a, 39a, 41a ...) sensibles à l'action d'un système (31, 31b, 35, 37) de détection d'une présence anormale de produit(s) dans la cuve.

7. Capot selon la revendication 6, ***caractérisé* en ce que** les moyens d'alerte (33...), de préférence visuels, sont mobiles entre un état rétracté et un état déployé où ils se dressent au-dessus du capot, sous l'action dudit système (31, 31 b, 35, 37) de détection.

8. Capot selon la revendication 6 ou 7, ***caractérisé* en ce que** les moyens d'alerte (33) comprennent au moins un panneau (33a, 39a, 41a) monté à l'endroit d'une lamelle (5) ou à travers un cadre périphérique (3,23) du capot entourant ces lamelles (5) et sur lequel celles-ci reposent à leurs extrémités.

9. Capot selon l'une des revendications 6 à 8, ***caractérisé* en ce que** le système (31,31b,35,37) de détection et les moyens d'alerte (33a,39a,41a) sont montés sur un boîtier (45) commun disposé à l'endroit d'une des lamelles, ce boîtier et/ou chaque système de détection et moyen d'alerte lié (s) à lui étant disposé de façon démontable vis- à-vis du reste du capot.

10. Ensemble de rétention à extinction en particulier pour produit chimique coulant, tels des hydrocarbures provenant d'un transformateur électrique, cet ensemble comprenant une cuve (11) de réception de ce/ces produit (s) pouvant couler d'un dispositif (7) et un capot à placer entre ce dispositif et la cuve (11), le capot comprenant des lamelles rapprochées, pentues (5) réservant entre elles un espace (9) étroit assurant audit produit un accès à la cuve (11), ***caractérisé* en ce que** le capot est celui selon l'une quelconque des revendications 1 à 9.

11. Ensemble de rétention selon la revendication 10, ***caractérisé* en ce qu'**il présente en outre l'une au moins des caractéristiques suivantes :
- des moyens (31,31b) détecteur de présence anormale de produit coulant dans la cuve (11) et reliés à des moyens d'alerte (33,33a) révélant extérieurement cette présence,
- des moyens détecteurs (27) de conditions d'inflammation dudit produit chimique dans la cuve (11), reliés à des moyens (29) d'émission d'une substance active contre un feu couvant.

12. Ensemble de rétention selon l'une des revendications 10 ou 11, ***caractérisé* en ce que** les moyens d'alerte (33,33a,39a,41a) comprennent un ou plusieurs panneaux (33a,39a,41 a) d'alerte visuel apparaissant à l'extérieur de la cuve (11), à travers le capot, sous l'action de moyens (31a,31c) mécaniques de liaison entre le/chaque panneau et lesdits moyens de détection de produit placés sous le capot, dans la cuve (11).

13. Ensemble de rétention selon l'une des revendications 10 à 12, ***caractérisé* en ce que** lesdits moyens détecteur de produit (s) comprennent plusieurs moyens parmi :
- un détecteur d'hydrocarbures (31b) ou d'un autre produit chimique agressif,
- un détecteur d'eau (35b),
- un flotteur (37b).

## Patentansprüche

1. Sicherheitshaube, die angepasst ist, um einen Behälter (11) zur Aufnahme abzudecken, insbesondere von entflammbaren, fließenden Chemikalien, der unter eine Vorrichtung platziert ist, die derartige Produkte enthält, wie zum Beispiel ein elektrischer Transformator, wobei die Haube angenäherte, abschüssige Lamellen (5) aufweist, die untereinander einen Raum (9) freihalten, der den fließenden Produkten einen Zugang zu dem Behälter (11) sicherstellt, **dadurch gekennzeichnet, dass** jede Lamelle (5) zwei fallende Neigungen (15a, 15b) aufweist, die sich zu jeder Seite einer oberen Faltlinie, Grat (45) genannt, erstrecken, wobei das untere Ende einer ersten Neigung (15a) einer Lamelle (5) nach unten umgefaltet ist, um eine insgesamt vertikale Platine (12a) zu bilden, deren unteres Ende zum Inneren umgefaltet ist, das heißt, zu der Gratlinie (45), um eine insgesamt horizontale Pratze, Auflageende (25a) genannt, zu bilden, und wobei das untere Ende der zweiten Neigung (15b) der zweiten Lamelle (5) nach unten umgefaltet ist, um eine insgesamt vertikale Platine (12b) mit Höhe im Wesentlichen gleich der Höhe der vertikalen Platine (12a) zu bilden, und deren unteres Ende nach außen umgefaltet ist, um eine insgesamt horizontale Pratze, Auflageende (25b) genannt, derart zu bilden, dass das Auflageende (25a) einer ersten Lamelle (5) geeignet ist, um auf dem Auflageende (25b) des Längsrands einer benachbarten Lamelle (5) unter Bilden eines Raums (9) aufzuliegen, um ein schnelles Abfließen der Produkte zu dem Behälter (11) zu begünstigen.

2. Haube nach Anspruch 1, **dadurch gekennzeichnet, dass** die Neigungen (15a, 15b) jeder Lamelle (5) identische Oberflächen aufweisen.

3. Haube nach einem der Ansprüche 1 oder 2, **dadurch gekennzeichnet, dass** die Lamellen (5) metallisch sind.

4. Haube nach einem der Ansprüche 1 bis 3, **dadurch gekennzeichnet, dass** jede Lamelle (5) mit einem Werkstoff abgedeckt ist, dessen Reibungskoeffizient kleiner oder gleich 0,3 ist.

5. Haube nach Anspruch 4, **dadurch gekennzeichnet, dass** der Werkstoff aus einem thermoplastischen Tetrafluorethylenpolymer besteht.

6. Haube nach einem der vorhergehenden Ansprüche, **dadurch gekennzeichnet, dass** sie von Warnmitteln (33, 33a, 39a, 41a...) durchquert ist, die für die Wirkung eines Systems (31, 31b, 35, 37) auf das Erfassen einer anormalen Gegenwart von Produkt(en) in dem Behälter empfindlich reagieren.

7. Haube nach Anspruch 6, **dadurch gekennzeichnet, dass** die Warnmittel (33...), die vorzugsweise visuell sind, zwischen einem eingezogenen Zustand und einem ausgefahrenen Zustand, in dem sie sich oberhalb der Haube unter der Einwirkung des Erfassungssystems (31, 31 b, 35, 37) aufrichten, beweglich sind.

8. Haube nach Anspruch 6 oder 7, **dadurch gekennzeichnet, dass** die Warnmittel (33) mindestens eine Tafel (33a, 39a, 41a) aufweisen, die an der Stelle einer Lamelle (5) oder durch einen umfänglichen Rahmen (3, 23) der Haube, der diese Lamellen (5) umgibt und auf dem ihre Enden aufliegen, montiert ist.

9. Haube nach einem der Ansprüche 6 bis 8, **dadurch gekennzeichnet, dass** das Erfassungssystem (31, 31b, 35, 37) und die Warnmittel (33a, 39a, 41a) auf ein gemeinsames Gehäuse (45) montiert sind, das an der Stelle einer der Lamellen angeordnet ist, wobei dieses Gehäuse und/oder jedes damit verbundene Erfassungssystem und Warnmittel in Bezug zu dem Rest der Haube abnehmbar angeordnet sind.

10. Auffangbaugruppe mit Löschen insbesondere für eine fließende Chemikalie, wie zum Beispiel Kohlenwasserstoffe, die von einem elektrischen Transformator kommt, wobei diese Baugruppe einen Aufnahmebehälter (11) dieses Produkts / dieser Produkte aufweist, die von einer Vorrichtung (7) fließen können, und eine Haube, die zwischen diese Vorrichtung und den Behälter (11) zu platzieren ist, wobei die Haube einander angenäherte abschüssige Lamellen (5) aufweist, die untereinander einen knappen Raum (9) freihalten, der dem fließenden Produkt einen Zugang zu dem Behälter (11) sicherstellt, **dadurch gekennzeichnet, dass** die Haube diejenige nach einem beliebigen der Ansprüche 1 bis 9 ist.

11. Auffangbaugruppe nach Anspruch 10, **dadurch gekennzeichnet, dass** sie ferner mindestens eines der folgenden Merkmale aufweist:
- Erfassungsmittel (31, 31b) einer anormalen Gegenwart von Produkt, das in den Behälter (11) fließt, und die mit Warnmitteln (33, 33a) verbunden sind, die diese Gegenwart außen anzeigen,
- Erfassungsmittel (27) von Entflammungsbedingungen der Chemikalien in dem Behälter 11), die mit Mitteln (29) zum Senden einer gegen ein schwelendes Feuer aktiven Substanz verbunden sind.

12. Auffangbaugruppe nach einem der Ansprüche 10 oder 11, **dadurch gekennzeichnet, dass** die Warnmittel (33, 33a, 39a, 41a) eine oder mehrere visuelle Tafeln (33a, 39a, 41a) aufweisen, die an der Außenseite des Behälters (11) durch die Haube unter der Einwirkung mechanischer Verbindungsmittel (31a, 31c) zwischen der / jeder Tafel und den Produkterfassungsmitteln, die unter der Haube in dem Behälter (11) platziert sind, erscheinen.

13. Auffangbaugruppe nach einem der Ansprüche 10 bis 12, **dadurch gekennzeichnet, dass** die Erfassungsmittel von Produkt(en) mehrere Mittel aufweisen aus:
- einem Kohlenwasserstoffdetektor (31b) oder Detektor einer anderen aggressiven Chemikalie,
- einem Wasserdetektor (35b),
- einen Schwimmer (37b).

## Claims

1. A safety cowl adapted to cover a tank (11) for receiving, in particular, flowing flammable chemicals placed under a device containing products, such as an electrical transformer, the cowl comprising sheet baffles which are close together, steeply (5) reserving a space between them (9), providing the afore-mentioned flowing products with access to to the tank (11), ***characterised* in that** each sheet baffle (5) has two slopes (15a, 15b) extending downward from both sides of a fold line of the afore-mentioned ridgeline (45), the lower end of a first slope (15a) of a sheet baffle (5) being folded downwardly to form a flange (12a) substantially vertically with its lower end folded inwardly, that is to say towards the ridgeline (45) to form a generally horizontal lug so-called bearing end (25a) and the lower end of the second slope (15b) of the aforementioned sheet baffle (5) being folded downwardly to form a flange (12b) generally vertically, with the height substantially equal to the height of the vertically flange (12a), and whose lower end is bent outwardly to form a generally horizontal lug so-called bearing end (25a) in such a way that the bearing end (25b) of a first sheet baffle (5) is capable of resting on the bearing end (25b) of the longitudinal edge of an adjacent sheet baffle (5) forming a space (9) to facilitate rapid flow of the products to the tank (11).

2. A cowl according to claim 1, **characterised by** the fact that the slopes (15a, 15b) of each sheet baffle (5) present with identical surfaces.

3. A cowl according to either of claims 1 or 2, **characterised by** the fact that the sheet baffles (5) are of metal.

4. Cowl according to any of claims 1 to 3, ***characterised* by** the fact that each sheet baffle(5) is covered with a material whose friction coefficient is less than or equal to 0.3.

5. Cowl according to claim claim 4, ***characterised* by** the fact that the said material consists of a thermoplastic tetrafluoroethylene polymer.

6. Cowl according to any of the previous claims, ***characterised* by** the fact that it is traversed by alarms (33, 33a, 39a, 41 a, etc.) that are sensitive to the action of a detection system (31, 31b, 35, 37) to detect the abnormal presence of a product or products in the tank.

7. Cowl according claim 6, ***characterised* by** the fact that the alarms (33 etc.), that are preferably visual, can move between a retracted state and a deployed state in which they protrude above the cowl due to the action of the said detection system (31, 31 b, 35, 37).

8. Cowl according to claims 6 or 1, ***characterised* by** the fact that the alarms (33) consist of at least one panel (33a, 39a, 41a) mounted close to a sheet baffle(5) or through a peripheral frame (3,23) on the cowl surrounding the blades (5) and on which they are based at their ends.

9. Cowl according to any of the 6 to 8, ***characterised* by** the fact that the detection system (31,31b, 35, 3 7) and the alarms (33a,39a,41a) are mounted on a case (45) installed close to one of the blades, this cabinet and/or each detection system and alarm linked thereto being installed in a manner that enables it to be removed in relation to the rest of the cowl.

10. Retention assembly for fire extinction especially for a chemical in liquid form, such as hydrocarbons originating from an electrical transformer, this assembly consisting of a tank (11) for holding the product (s) that may flow from a device (7) and a cowl to be placed between the device and the tank (11), the cowl consisting of a tightly packed sloping blades (5) with a narrow space between them (9) ensuring that the product has access to the tank (11), **characterised by** the fact that the cowl is designed according to any of the claims 1 to 9.

11. Retention assembly according to claim 10, ***characterised* by** the fact that is also presents with at least one of the following characteristics:
- devices (31 ,31b) for detecting the presence of an abnormal product flowing into the tank (11) and linked to alarms (33,33a) that externally reveal the presence thereof.
- detection devices (27) for conditions under which the chemical in the tank (11) catches fire, linked to the means (29) of emission of a substance active against a smouldering fire..

12. Retention assembly according to either of claims 10 or 11, ***characterised* by** the fact that the alarm (33,33a,39a,41 a) consisting of one or more visual alarm panels (33a,39a,41 a) show on the outside of the tank (11), through the cowl, under the action of mechanical devices (31 a,31 c) linking each panel to the product detection devices positioned under the cowl, inside the tank (11).

13. Retention assembly according to either of claims 10 to 12, **characterised by** the fact that the said product or products detectors consist of several resources including:
- a hydrocarbon detector (31 b) or one that detects another aggressive chemical,
- a water detector (35b),
- a float (37b).
